# EUROPÄISCHE PATENTSCHRIFT

(11) **EP 1 474 646 B1**
(45) Veröffentlichungstag und Bekanntmachung des Hinweises auf die Patenterteilung: **01.08.2007**
(21) Anmeldenummer: 03731656.9
(22) Anmeldetag: 10.01.2003
(51) Int. Cl.: F41H 7/03

(54) **GEPANZERTES FAHRZEUG, INSBESONDERE KAMPFFAHRZEUG**
ARMOURED VEHICLE, ESPECIALLY A COMBAT TANK
VEHICULE BLINDE, NOTAMMENT CHAR D'ASSAUT

(30) Priorität: 26.01.2002 DE 10203021
(43) Veröffentlichungstag der Anmeldung: 10.11.2004
(73) Patentinhaber: Krauss-Maffei Wegmann GmbH & Co. KG, 80997 München (DE)
(72) Erfinder: ZUREK, Rudolf, 82194 Gröbenzell (DE); HEISE, Gerhard, 80997 München (DE)
(74) Vertreter: Feder, Wolf-Dietrich
(86) Internationale Anmeldenummer: PCT/DE2003/000056
(87) Internationale Veröffentlichungsnummer: WO 2003/062737

(56) Entgegenhaltungen:
- DE-A- 4 228 865
- DE-B- 1 114 410
- US-A- 2 446 879
- US-A- 4 606 422

## Beschreibung

Die Erfindung betrifft ein gepanzertes Fahrzeug, insbesondere ein Kampffahrzeug, bei welchem in einer Außenwand eine Lufteintrittsöffnung angeordnet ist, hinter der im Fahrzeuginneren ein Kühler positioniert ist, wobei die Lufteintrittsöffnung mit einer ballistischen Schutzeinrichtung versehen ist.

Bei bekannten gepanzerten Fahrzeugen sind die ballistischen Schutzeinrichtungen an der Lufteintrittsöffnung im allgemeinen als sogenannte Grätings ausgebildet, was den Nachteil hat, daß die ballistischen Wirkungen richtungsabhängig sind und die Radarsignaturen auffällig sind. Es ist auch bekannt, über den Lufteintrittsöffnungen jeweils eine Abdeckplatte anzuordnen, wobei die Luft seitlich unter der Abdeckplatte hindurch eintritt, was den Nachteil hat, daß die Fahrzeugdächer erhöht werden müssen. Derartige Anordnungen sind aus DE 1114410 und DE 4228 865 bekannt.

Der Erfindung liegt die Aufgabe zugrunde, ein gepanzertes Fahrzeug, insbesondere ein Kampffahrzeug mit den eingangs und im Oberbegriff des Patentanspruchs 1 beschriebenen Merkmalen so auszubilden, daß einerseits ein ausreichender Luftzutritt sichergestellt ist, andererseits aber ein hoher ballistischer Schutz und eine niedrige Radar- und IR-Signatur erreicht werden können.

Die Lösung dieser Aufgabe erfolgt erfindungsgemäß dadurch, dass im Fahrzeuginneren im Bereich zwischen dem Kühler und der Lufteintrittsöffnung eine im wesentlichen parallel zur Außenwand verlaufende Bodenplatte angeordnet ist, deren Außendimensionen gleich oder um einen vorgegebenen Betrag kleiner als die Dimensionen der Lufteintrittsöffnung sind, und die Zwischenräume zwischen den Außenkanten der Bodenplatte und den Innenkanten der Lufteintrittsöffnung durch einen geschlossenen Ring bildende Abdeckbleche verschlossen sind, und die Bodenplatte im mittleren Bereich eine Luftdurchtrittsöffnung aufweist, unter welcher der Kühler positioniert ist, und die durch die Bodenplatte und die Abdeckbleche gebildete Vertiefung von einer Schutzplatte teilweise überdeckt ist, deren Dimensionen mindestens entlang von Teilbereichen ihrer Außenkanten kleiner sind als die Dimensionen der Lufteintrittsöffnung, aber größer als die Dimensionen der Luftdurchtrittsöffnung in der Bodenplatte, und die im wesentlichen in der Ebene der Außenwand angeordnet ist Vorteilhafte Weiterbildungen der Erfindung sind weiter unten und in den abhängigen Ansprüchen beschrieben.

Der Grundgedanke der Erfindung besteht darin, die Lufteintrittsöffnung bis auf mindestens zwei offene, den Lufteintritt zulassende Luftdurchtrittsschlitze mit einer Schutzplatte zu überdecken, die als Panzerplatte ausgebildet ist und im wesentlichen bündig und parallel mit der umgebenden Fahrzeugkontur angeordnet ist. Unterhalb dieser Schutzplatte ist eine Bodenplatte angeordnet, die im mittleren Bereich eine Luftdurchtrittsöffnung aufweist, unter welcher der Kühler positioniert ist. Da die Schutzplatte die Luftdurchtrittsögnung in der Bodenplatte überlappt, ist eine ballistische Dichtheit unter allen Bedrohungswinkeln sichergestellt. Ferner können zur abdeckenden Schutzplatte parallele Platten im Randbereich angeordnet werden, die gleichzeitig zur Herstellung einer über die Lufteintrittsöffnung ausgewogenen Strömungsverteilung verwendet werden. Der Raum unterhalb der abdeckenden Schutzplatte wird durch im wesentlichen senkrecht zur Schutzplatte stehende Trennwände so unterteilt, daß mindestens zwei den obengenannten Luftdurchtrittsschlitzen zugeordnete Volumen entstehen. Die Trennwände können an die abdeckende Schutzplatte angebunden sein und können entweder mit Spalt oder bündig zu den nachfolgenden Luftführungselementen angeordnet sein. Durch die Hinterlüftung der abdeckenden Schutzplatte kann eine niedrige IR-Signatur erreicht werden, während eine niedrige Radarsignatur sich aus der parallel zur umgebenden Fahrzeugstruktur angeordneten ebenen Schutzplatte ergibt, was durch radarabsorbierende Beschichtungen des Lufteintrittsbereiches sowie der Unterseite der abdeckenden Schutzplatte und der Trennwände noch verbessert werden kann.

Im folgenden wird anhand der beigefügten Zeichnungen ein Ausführungsbeispiel für ein gepanzertes Fahrzeug nach der Erfindung näher erläutert.

In den Zeichnungen zeigen:
Fig. 1 in einer isometrischen Darstellung einen Teil der Dachplatte eines im übrigen nicht dargestellten Kampffahrzeugs mit einer Lufteintrittsöffnung und einem darunter angeordneten Kühler;
Fig. 2 in einer Darstellung analog Fig. 1 die Dachplatte mit eingesetzter Bodenplatte;
Fig. 3 in einer Darstellung analog Fig. 1 und 2 die Dachplatte mit eingesetzter Bodenplatte und abdeckender Schutzplatte;
Fig. 4 in einer Darstellung analog Fig. 1 bis 3 die Dachplatte mit eingesetzter Bodenplatte und eingesetzten Luftleitblechen, aber abgenommener Schutzplatte;
Fig. 5 in einer Darstellung analog Fig. 1 bis 4 die Dachplatte mit eingesetzter Bodenplatte, Zwischenpanzerung und abgenommener Schutzplatte;
Fig. 6 in einer Darstellung analog Fig. 1 bis 5 die Dachplatte mit eingesetzter Bodenplatte, Zwischenpanzerung und eingesetzter Schutzplatte;
Fig. 7 einen Querschnitt durch die Dachplatte mit Lufteintrittsöffnung nach Fig. 1 bis 6 gemäß der Linie A-A in Fig. 8;
Fig. 8 einen Längsschnitt durch die Dachplatte mit Lufteintrittsöffnung nach Fig. 1 bis 6 gemäß der Linie B-B in Fig. 7.

Fig. 1 zeigt die Ausgangssituation bei einer Dachplatte eines im übrigen nicht dargestellten Kampffahrzeugs im Bereich einer Lufteintrittsöffnung. Die Dachplatte 1 besitzt eine rechteckige Öffnung 2, unter der in angedeuteter Weise ein Kühler 3 angeordnet ist. Die Öffnung 2 soll nun mit einer ballistisch wirkenden Schutzabdeckung verschlossen werden.

Hierzu ist, wie aus Fig. 2 zu entnehmen, im Fahrzeuginneren im Bereich zwischen dem Kühler 3 und der Lufteintrittsöffnung der Dachplatte 1 eine im wesentlichen parallel zur Dachplatte 1 verlaufende Bodenplatte 5 angeordnet, deren Außendimensionen geringfügig kleiner sind als die Dimensionen der Lufteintrittsöffnung 2. Zur Halterung der Bodenplatte 5 dienen Abdeckbleche 4.1, 4.2, 4.3 und 4.4, welche in die Zwischenräume zwischen den Außenkanten der Bodenplatte 5 und den Innenkanten der Lufteintrittsöffnung 2 eingesetzt sind und einen geschlossenen Ring bilden. Dabei verlaufen, wie Fig. 2 zu entnehmen, die Abdeckbleche 4.2 und 4.4 leicht schräg nach innen zum mittleren Bereich der Bodenplatte hin abfallend. In ihrem mittleren Bereich weist die Bodenplatte 5 eine rechteckige Luftdurchtrittsöffnung 6 auf, unter welcher der Kühler 3 positioniert ist. Durch die Abdeckbleche 4.1 bis 4.4 sind die Zwischenräume zwischen Bodenplatte 5 und Dachplatte 1 zum Fahrzeuginneren hin vollständig abgeschlossen.

Wie Fig. 3 zu entnehmen, ist nun die durch die Bodenplatte 5 und die Abdeckbleche 4.1 bis 4.4 gebildete Vertiefung in der Fahrzeugkontur von einer rechteckigen Schutzplatte 7 derart teilweise überdeckt, daß zwischen den Außenkanten der Schutzplatte 7 und den Innenkanten der Lufteintrittsöffnung 2 ein insgesamt ringförmiger Durchtrittsschlitz entsteht. Dabei ist die Schutzplatte 7 in der Ebene der Dachplatte 1 und parallel zu dieser angeordnet und so dimensioniert, daß sie die Luftdurchtrittsöffnung 6 in der Bodenplatte 5 vollständig überdeckt, so daß unter allen Bedrohungswinkeln eine ballistische Dichtheit gewährleistet ist. Der Luftzutritt kann von vier Seiten her durch den gebildeten Ringkanal erfolgen.

In den Zwischenraum zwischen Bodenplatte 5 und Schutzplatte 7 können weitere Schutz- und Luftleitelemente eingebracht werden. Dies wird im folgenden näher erläutert.

In Fig. 4 ist dargestellt, wie der Raum zwischen Bodenplatte 5 und Schutzplatte 7 durch Luftleitbleche 8.1, 8.2 und 8.3 in mehrere voneinander getrennte Eintrittsbereiche für die zuströmende Luft aufgeteilt werden kann. Hierzu sind die Luftleitbleche 8.1 bis 8.3 in Aufsicht auf die Luftdurchtrittsöffnung 6 gesehen H-förmig angeordnet, wobei der Querbalken 8.3 des H im wesentlichen auf einer Mittellinie der Luftdurchtrittsöffnung 6 liegt und die beiden Längsbalken 8.1 und 8.2 des H in den Randbereichen der Luftdurchtrittsöffnung 6 verlaufen. Hierbei ist die Länge der beiden Längsbalken 8.1 und 8.2 größer als die Breite der Luftdurchtrittsöffnung 6. Wie Fig. 4 zu entnehmen, entstehen somit vier Luftzutrittsbereiche, in welche die Luft in Pfeilrichtungen A, B, C und D einströmt und zwar derart, daß keine Vermischung der aus vier Richtungen eintretenden Luftströmungen stattfindet und Wirbelbildungen und parasitäre Luftströmungen unterhalb der Schutzplatte 7 vermieden werden.

Selbstverständlich ist es auch möglich den Raum zwischen Bodenplatte und Schutzplatte durch etwas anders angeordnete Luftleitbleche in mehrere voneinander getrennte Eintrittsbereiche für die zuströmende Luft aufzuteilen. So können beispielsweise in Abweichung von der in Fig. 4 dargestellten Lage die Luftleitbleche in Aufsicht auf die Luftdurchtrittsöffnung gesehen auch T-förmig oder Y-förmig angeordnet sein. Wesentlich ist, daß getrennte Luftzutrittsbereiche entstehen, so daß keine Vermischung der aus unterschiedlichen Richtungen eintretenden Luftströmungen stattfindet.

Anhand von Fig. 5 ist erkennbar, daß weiterhin in dem Raum zwischen der Bodenplatte 5 und der in Fig. 5 genommenen Schutzplatte 7 eine Zwischenpanzerung 9 angeordnet sein kann, die in ihrem mittleren Bereich eine über der Luftdurchtrittsöffnung 6 liegende weitere Luftdurchtrittsöffnung aufweist und die sowohl zur Bodenplatte 5 als zur Schutzplatte 7 hin in einem gewissen Abstand angeordnet ist. Die Außendimensionen der Zwischenpanzerung 9 können gleich oder größer sein wie die Außendimensionen der Schutzplatte 7, wie dies aus Fig. 6 ersichtlich ist.

Durch die Anordnung der Zwischenpanzerung 9 werden die Einströmwege der Luft noch einmal in vertikaler Richtung unterteilt, je nachdem, ob sich der Luftstrom oberhalb oder unterhalb der Zwischenpanzerung 9 bewegt. Wie aus Fig. 5 zu entnehmen, entstehen somit vier obere Luftströmungen A1, B1, C1 und D1 und vier untere Luftströmungen A2, B2, C2 und D2. Dabei werden die Teilluftströme A1 bis D1 zwischen der abdeckenden Schutzplatte 7 und der Zwischenpanzerung 9 in die inneren Bereiche der Luftdurchtrittsöffnung 6 geleitet, während die Teilluftströme A2 bis D2, die im Bereich zwischen der Zwischenpanzerung 9 und der Bodenpanzerung 5 verlaufen, in die äußeren Bereiche geleitet werden. Die Zwischenpanzerung 9 hat darüber hinaus die Aufgabe, die ballistischen Schwachstellen an den Rändern unter der abdeckenden Schutzplatte 7 zu schließen.

Fig. 6 zeigt die ballistisch dichte und aerodynamisch optimierte Lufteintrittsöffnung 2 in der umgebenden Fahrzeugpanzerung 1. Der Ringspalt zwischen Dachplatte 1 und Schutzplatte 7 kann mit einer luftdurchlässigen, Radarwirksamen Abdeckung abgedeckt werden oder die Abdeckbleche 4.1 bis 4.4 und die Unterseiten der abdeckenden Schutzplatte 7 sowie der Zwischenpanzerungen 9 können mit radarabsorbierenden Beschichtungen versehen werden.

## Patentansprüche

1. Gepanzertes Fahrzeug, insbesondere Kampffahrzeug, bei welchem in einer Außenwand eine Lufteintrittsöffnung angeordnet ist, hinter der im Fahrzeuginneren ein Kühler positioniert ist, wobei die Lufteintrittsöffnung mit einer ballistischen Schutzeinrichtung versehen ist, **dadurch gekennzeichnet, daß** im Fahrzeuginneren im Bereich zwischen dem Kühler (3) und der Lufteintrittsöffnung (2) eine im wesentlichen parallel zur Außenwand (1) verlaufende Bodenplatte (5) angeordnet ist, deren Außendimensionen gleich oder um einen vorgegebenen Betrag kleiner als die Dimensionen der Lufteintrittsöffnung (2) sind, und die Zwischenräume zwischen den Außenkanten der Bodenplatte (5) und den Innenkanten der Lufteintrittsöffnung (2) durch einen geschlossenen Ring bildende Abdeckbleche (4.1 bis 4.4) verschlossen sind und die Bodenplatte (5) im mittleren Bereich eine Luftdurchtrittsöffnung (6) aufweist, unter welcher der Kühler (3) positioniert ist und die durch die Bodenplatte (5) und die Abdeckbleche (4.1 bis 4.4) gebildete Vertiefung von einer Schutzplatte (7) teilweise überdeckt ist, deren Dimensionen mindestens entlang von Teilbereichen ihrer Außenkanten kleiner sind als die Dimensionen der Lufteintrittsöffnung (2) aber größer als die Dimensionen der Luftdurchtrittsöffnung (6) in der Bodenplatte (5) und die im wesentlichen in der Ebene der Außenwand (1) angeordnet ist.

2. Fahrzeug nach Anspruch 1, **dadurch gekennzeichnet, daß** mindestens ein Teil der Abdeckbleche (4.1 bis 4.4) nach innen schräg zum mittleren Bereich der Bodenplatte (5) hin abfallend angeordnet sind.

3. Fahrzeug nach Anspruch 1 oder 2, **dadurch gekennzeichnet, daß** die Lufteintrittsöffnung (2) und die Luftdurchtrittsöffnung (6) als rechteckige Öffnungen ausgebildet sind.

4. Fahrzeug nach einem der Ansprüche 1 bis 3, **dadurch gekennzeichnet, daß** zwischen der Bodenplatte (5) und der Schutzplatte (7) im wesentlichen senkrecht zur Schutzplatte (7) stehende Luftleitbleche (8.1, 8.2, 8.3) zur Trennung der aus unterschiedlichen Richtungen durch die Ringspalte zwischen den Außenkanten der Schutzplatte (7) und den Innenkanten der Lufteintrittsöffnung (2) einströmenden Luftströme (A, B, C, D) vorgesehen sind.

5. Fahrzeug nach Anspruch 4, **dadurch gekennzeichnet, daß** die Luftleitbleche (8.1, 8.2, 8.3) in Aufsicht auf die Luftdurchtrittsöffnung (6) gesehen H-förmig angeordnet sind, wobei der Querbalken (8.3) des H im wesentlichen auf der Mittellinie der Luftdurchtrittsöffnung (6) liegt und die beiden Längsbalken (8.1, 8.2) des H in den Randbereichen der Luftdurchtrittsöffnung (6) verlaufen.

6. Fahrzeug nach Anspruch 5, **dadurch gekennzeichnet, daß** die beiden Längsbalken (8.1, 8.2) des H länger sind als die Breite der Luftdurchtrittsöffnung (6) an dieser Stelle.

7. Fahrzeug nach einem der Ansprüche 1 bis 6, **dadurch gekennzeichnet, daß** zwischen der Schutzplatte (7) und der Bodenplatte (5) eine parallel zur Schutzplatte liegende Zwischenpanzerung (9) angeordnet ist, die im mittleren Bereich eine weitere Luftdurchtrittsöffnung aufweist, die im wesentlichen über der Luftdurchtrittsöffnung (6) der Bodenplatte (5) liegt.

8. Fahrzeug nach Anspruch 7, **dadurch gekennzeichnet, daß** die Dimensionen der Luftdurchtrittsöffnung der Zwischenpanzerung (9) kleiner sind als die Dimensionen der Luftdurchtrittsöffnung (6) der Bodenplatte (5).

9. Fahrzeug nach Anspruch 7 oder 8, **dadurch gekennzeichnet, daß** die Außendimensionen der Zwischenpanzerung (9) um einen vorgegebenen Betrag größer sind als die Außendimensionen der Schutzplatte (7).

10. Fahrzeug nach einem der Ansprüche 1 bis 9, **dadurch gekennzeichnet, daß** der Ringspalt zwischen den Außenkanten der Schutzplatte (7) und den Innenkanten der Lufteintrittsöffnung (2) mit einer luftdurchlässigen, radarabsorbierenden Abdeckung verschlossen ist.

11. Fahrzeug nach einem der Ansprüche 1 bis 10, **dadurch gekennzeichnet, daß** die Innenflächen der Abdeckbleche (4.1 bis 4.4) und/oder die Unterseite der Schutzplatte (7) und/oder der Zwischenpanzerung (9) mit radarabsorbierenden Beschichtungen versehen sind.

## Claims

1. An armoured vehicle, in particular a combat vehicle, in which an air-intake opening is arranged in an outer wall, behind which air-intake opening a radiator is positioned in the interior of the vehicle, said air-intake opening being provided with a ballistic-protection device, **characterised in that** a base plate (5) extending substantially parallel to the outer wall (1) is arranged in the interior of the vehicle in the region between the radiator (3) and the air-intake opening (2), the outer dimensions of said base plate being equal to or smaller by a predetermined amount than the dimensions of the air-intake opening (2), and the interspaces between the outer edges of the base plate (5) and the inner edges of the air-intake opening (2) are sealed by cover sheets (4.1 to 4.4) forming a closed ring, and the base plate (5) exhibits in the central region an air-passage opening (6), below which the radiator (3) is positioned, and the recess formed by the base plate (5) and the cover sheets (4.1 to 4.4) is partly covered by a protective plate (7), the dimensions of which, at least along subregions of its outer edges, are smaller than the dimensions of the air-intake opening (2) but larger than the dimensions of the air-passage opening (6) in the base plate (5), and which is arranged substantially in the plane of the outer wall (1).

2. Vehicle according to Claim 1, **characterised in that** at least some of said cover sheets (4.1 to 4.4) are arranged falling away obliquely inwards towards the central region of the base plate (5).

3. Vehicle according to Claim 1 or 2, **characterised in that** the air-intake opening (2) and the air-passage opening (6) take the form of rectangular openings.

4. Vehicle according to one of Claims 1 to 3, **characterised in that** air baffles (8.1, 8.2, 8.3), substantially perpendicular to the protective plate (7), are provided between the base plate (5) and the protective plate (7) for the purpose of separating the airstreams (A, B, C, D) flowing in from different directions through the annular gaps between the outer edges of the protective plate (7) and the inner edges of the air-intake opening (2).

5. Vehicle according to Claim 4, **characterised in that** the air baffles (8.1, 8.2, 8.3), seen in a top view of the air-passage opening (6), are arranged in an H-shape, the cross-member (8.3) of the H being situated substantially on the centre line of the air-passage opening (6), and the two longitudinal members (8.1, 8.2) of the H extending in the marginal regions of the air-passage opening (6).

6. Vehicle according to Claim 5, **characterised in that** the two longitudinal members (8.1, 8.2) of the H are longer than the width of the air-passage opening (6) at this point.

7. Vehicle according to one of Claims 1 to 6, **characterised in that** an intermediate armour plating (9) situated parallel to the protective plate is arranged between the protective plate (7) and the base plate (5), said intermediate armour plating exhibiting in the central region a further air-passage opening which is situated substantially above the air-passage opening (6) of the base plate (5).

8. Vehicle according to Claim 7, **characterised in that** dimensions of the air-passage opening of the intermediate armour plating (9) are smaller than the dimensions of the air-passage opening (6) of the base plate (5).

9. Vehicle according to Claim 7 or 8, **characterised in that** the outer dimensions of the intermediate armour plating (9) are larger by a predetermined amount than the outer dimensions of the protective plate (7).

10. Vehicle according to one of Claims 1 to 9, **characterised in that** the annular gap between the outer edges of the protective plate (7) and the inner edges of the air-intake opening (2) is sealed with an air-permeable, radar-absorbing cover.

11. Vehicle according to one of Claims 1 to 10, **characterised in that** the inner surfaces of the cover sheets (4.1 to 4.4) and/or the underside of the protective plate (7) and/or of the intermediate armour plating (9) is/are provided with a radar-absorbing coating or with radar-absorbing coatings.

## Revendications

1. Véhicule blindé, en particulier véhicule de combat, dans lequel est disposé dans une paroi extérieure, un orifice d'admission d'air derrière lequel est positionné un radiateur dans l'habitacle, l'orifice d'admission d'air étant doté d'un dispositif de protection balistique, **caractérisé en ce que** dans l'habitacle, dans la zone entre le radiateur (3) et l'orifice d'admission d'air (2) est disposée une plaque de base (5) qui s'étend parallèlement à une paroi extérieure (1) et dont les dimensions extérieures sont égales ou inférieures à une cote prédéfinie, aux dimensions de l'orifice d'admission d'air (2) et **en ce que** les espaces entre les bords extérieurs de la plaque de base (5) et les bords intérieurs de l'orifice d'admission d'air (2) sont obturés par une tôle de recouvrement (4.1 à 4.4) formant une couronne fermée et **en ce que** la plaque de base (5) présente dans sa zone centrale, un orifice d'admission d'air (6) sous lequel est placé le radiateur (3) et **en ce que** le creux formé par la plaque de base (5) et la tôle de recouvrement (4.1 à 4.4) est partiellement recouvert d'une plaque de protection (7) dont les dimensions sont plus petites que les dimensions de l'orifice d'admission d'air (2), au moins le long de zones partielles de leurs bords extérieurs, mais plus grandes que les dimensions de l'orifice de passage de l'air (6) dans la plaque de base (5), laquelle plaque de protection étant disposée quasiment dans le plan de la paroi extérieure (1).

2. Véhicule selon la revendication 1, **caractérisé en ce qu'**au moins une partie de la tôle de recouvrement (4.1 à 4.4) est disposée à l'oblique vers l'intérieur, en s'inclinant par rapport à la zone centrale de la plaque de base (5).

3. Véhicule selon l'une quelconque des revendications 1 ou 2, **caractérisé en ce que** l'orifice d'admission d'air (2) et l'orifice de passage de l'air (6) sont conformés en ouvertures rectangulaires.

4. Véhicule selon l'une quelconque des revendications 1 ou 3, **caractérisé en ce qu'**entre la plaque de base (5) et la plaque de protection (7) sont disposées quasi-perpendiculairement à la plaque de protection (7), des tôles de guidage de l'air (8.1, 8.2, 8.3) pour la séparation des flux d'air (A, B, C, D) entrant de différentes directions à travers le passage annulaire, entre les bords extérieurs de la plaque de protection (7) et les bords intérieurs de l'orifice d'admission d'air (2).

5. Véhicule selon la revendication 4, **caractérisé en ce que** les tôles de guidage de l'air (8.1, 8.2, 8.3) vues de dessus sont agencées en forme de H, les poutres transversales (8.3) du H se trouvant quasiment sur la ligne médiane de l'orifice de passage de l'air (6) et les deux poutres longitudinales (8.1, 8.2) du H s'étendant dans les zones de bordure de l'orifice de passage de l'air (6).

6. Véhicule selon la revendication 5, **caractérisé en ce que** les deux poutres longitudinales (8.1, 8.2) du H sont plus longues que la largeur de l'orifice de passage de l'air (6) à cet emplacement.

7. Véhicule selon l'une quelconque des revendications 1 à 6, **caractérisé en ce qu'**un blindage intermédiaire (9) entre la plaque de protection (7) et la plaque de base (5), posé parallèlement à la plaque de protection, présente dans la zone centrale un autre orifice de passage de l'air qui s'étend quasiment au-dessus de l'orifice de passage de l'air (6) de la plaque de base (5).

8. Véhicule selon la revendication 7, **caractérisé en ce que** les dimensions de l'orifice de passage de l'air du blindage intermédiaire (9) sont plus petites que les dimensions de l'orifice de passage de l'air (6) de la plaque de base (5).

9. Véhicule selon l'une quelconque des revendications 7 ou 8, **caractérisé en ce que** les dimensions extérieures du blindage intermédiaire (9) sont plus grandes d'une cote prédéfinie que les dimensions extérieures de la plaque de protection (7).

10. Véhicule selon l'une quelconque des revendications 1 à 9, **caractérisé en ce que** le passage annulaire entre les bords extérieurs de la plaque de protection (7) et les bords intérieurs de l'orifice d'admission d'air (2) est obturé par un recouvrement anti-radar, perméable à l'air.

11. Véhicule selon l'une quelconque des revendications 1 à 10, **caractérisé en ce que** les faces intérieures de la tôle de recouvrement (4.1 à 4.4) et/ou la face inférieure de la plaque de protection (7) et/ou le blindage intermédiaire (9) sont munis d'un revêtement anti-radar.
